# FASCICULE DE BREVET EUROPEEN

(11) **EP 1 594 642 B1**
(45) Date de publication et mention de la délivrance du brevet: **25.03.2009**
(21) Numéro de dépôt: 04704633.9
(22) Date de dépôt: 23.01.2004
(51) Int. Cl.: B22D 29/00

(54) **SYSTEME AUTOMATISE DE DEBOURRAGE ET DISPOSITIF DE DEBOURRAGE**
AUTOMATISCHE ENTKERNUNGSVORRICHTUNG UND SYSTEM
AUTOMATED DECORING SYSTEM AND DECORING DEVICE

(30) Priorité: 23.01.2003 FR 0300729
(43) Date de publication de la demande: 16.11.2005
(73) Titulaire: Massin Technologies, 08140 Bazeilles (FR)
(72) Inventeur: Massin, Marcel, 08350 Pont Maugis (FR)
(74) Mandataire: Debay, Yves
(86) Numéro de dépôt international: PCT/FR2004/000149
(87) Numéro de publication internationale: WO 2004/067209

(56) Documents cités:
- FR-A- 2 711 931

## Description

La présente invention concerne un système automatisé de débourrage de noyaux de coulée de pièces de fonderie, et les dispositifs de débourrage que comprend le système de débourrage.

Une pièce de fonderie comportant des parties creuses est généralement moulée autour d'un mélange de sable et de résine, dit noyau de coulée, de formes complémentaires à celles des parties creuses. Les noyaux de coulée sont ensuite éliminés, en particulier lorsque la forme de la pièce de fonderie est complexe, en soumettant cette dernière à un martelage afin de décrocher les noyaux de coulée de la pièce, puis à des vibrations afin de désagréger les noyaux et d'évacuer les fragments par gravité.

Il est connu, par la demande de brevet FR 2 711 931, un dispositif de débourrage constitué d'un châssis relié à un support fixe par quatre articulations cylindriques verticales, déformables transversalement de façon élastique, et disposées symétriquement par rapport à l'axe de symétrie du châssis, qui correspond à son centre de gravité. Le châssis est constitué de trois plaques symétriques horizontales reliées entre elles par deux âmes soudées aux plaques. Deux moteurs à balourd, à axe de rotation vertical, et montés dans le plan de symétrie des trois plaques, de chaque côté du châssis, permettent de secouer les pièces de fonderie à débourrer. Le châssis comporte deux ouvertures rectangulaires à chaque extrémité du châssis. Un vérin pneumatique est situé dans chacune de ces ouvertures, afin de maintenir une pièce entre le vérin et un côté de l'ouverture, à chaque extrémité du châssis. Ce dernier côté de l'ouverture est percé pour permettre de faire passer un marteau pneumatique qui vient marteler la pièce. Les deux vérins sont montés en opposition l'un par rapport à l'autre. Un inconvénient de ce dispositif de débourrage est qu'il est encombrant. De ce fait, son implantation sur un site industriel entraîne de sévères contraintes d'espace. Un autre inconvénient de ce dispositif est qu'il est lourd, donc doté de gros moteurs, ce qui entraîne un coût important de fabrication et une consommation importante d'énergie. De plus, ceci entraîne une amplitude de mouvement relativement peu importante, donc une durée de désintégration du noyau élevée. Un troisième inconvénient de ce dispositif est que l'accès se fait par deux endroits situés à l'opposé l'un de l'autre, ce qui est peu pratique pour le chargement des pièces. De plus, la mise en marche du dispositif ne peut commencer qu'une fois que deux pièces sont chargées et serrées, chacune dans une des ouvertures du châssis, ce qui rend le temps d'attente entre deux cycles assez long.

La présente invention a pour but de pallier certains inconvénients de l'art antérieur en proposant un système automatisé de débourrage, **caractérisé en ce qu**'il comprend une pluralité de dispositifs de débourrage, chaque dispositif de débourrage étant constitué d'un châssis en forme de fourche à deux branches, l'espace compris entre les deux branches de la fourche étant destiné à accueillir une pièce à débourrer, et chaque dispositif de débourrage étant enfermé dans une enceinte à une seule porte de chargement de la pièce, et en ce que la pluralité de dispositifs de débourrage est disposée dans un rayon d'action d'un robot de chargement prévu pour charger la pièce à débourrer, par une seule face du dispositif de débourrage, dans l'espace du dispositif de débourrage prévu à cet effet.

Un autre but de l'invention est de proposer un dispositif de débourrage du système de débourrage, **caractérisé en ce que** le châssis est muni d'un unique espace permettant d'accueillir une pièce à débourrer, cet espace étant situé à une des extrémités du châssis, en ce que le châssis est supporté par quatre suspensions élastiques d'axe sensiblement vertical et déformables transversalement, chaque suspension étant solidaire d'un socle, en ce que le châssis est entraîné en vibration par deux moteurs à balourd d'axe sensiblement vertical, fixés chacun d'un côté du châssis, à proximité de deux des suspensions élastiques, et en ce qu'un dispositif de serrage de la pièce à débourrer est monté sur l'une des branches du châssis, ledit dispositif de serrage étant constitué d'un vérin sur lequel est montée une plaque de serrage, permettant de serrer la pièce à débourrer entre la plaque et la surface intérieure de l'autre branche, les deux autres suspensions élastiques étant disposées de façon à ce que le centre de gravité du dispositif de débourrage chargé reste entre les points de fixation des quatre suspensions, pour que celles-ci supportent sensiblement la même masse.

Selon une autre particularité, le châssis est sensiblement horizontal, les deux autres suspensions élastiques étant disposées à proximité de l'espace compris entre les deux branches du châssis, et les moteurs tournent dans le même sens, entraînant une rotation du châssis autour de l'axe situé à l'intersection entre le plan moyen des moteurs et le plan transversal au châssis.

Selon une autre particularité, une ouverture est formée sur la branche du châssis ne portant pas le vérin, cette ouverture accueillant l'extrémité d'au moins un marteau pneumatique, fixé sur au moins un montant solidaire du socle, qui permet de marteler la pièce à débourrer lorsque cette dernière est serrée dans le châssis, de façon à désagréger les noyaux de coulée.

Selon une autre particularité, l'espace compris entre les branches du châssis comporte un fond muni d'une ouverture, pour faciliter, à la fois, le serrage de la pièce à débourrer, et l'évacuation du sable hors du châssis.

Selon une autre particularité, le dispositif de débourrage comprend deux paires de ressorts latéraux, d'axe sensiblement horizontal, solidaires à la fois du châssis et d'un montant fixé au socle, permettant l'entrée en résonance du châssis.

Selon une autre particularité, le châssis est constitué d'un corps et d'une tête, la tête comprenant les deux branches du châssis et étant solidaire d'une tige traversant le corps du châssis, et entraînée en rotation autour de l'axe du châssis grâce à un moteur.

Selon une autre particularité, le châssis est sensiblement vertical et les moteurs tournent dans le sens opposé, entraînant un mouvement alternatif en translation du châssis selon l'axe situé à l'intersection du plan moyen du châssis et du plan transversal aux moteurs passant par le centre des moteurs.

Selon une autre particularité, le dispositif de débourrage comprend au moins une paire de marteaux pneumatiques, fixée sur au moins un montant solidaire du socle, qui permet de marteler la pièce à débourrer de chaque côté du châssis lorsque cette dernière est serrée dans l'espace compris entre les deux branches du châssis, de façon à désagréger les noyaux de coulée.

Selon une autre particularité, la plaque de serrage est équipée d'un système de soufflage pour favoriser l'évacuation du sable hors de la pièce à débourrer.

D'autres particularités et avantages de la présente invention apparaîtront plus clairement à la lecture de la description ci-après, faite en référence aux dessins annexés, dans lesquels :
- la figure 1 représente un dispositif de débourrage horizontal selon un premier mode de réalisation,
- la figure 2 représente un dispositif de débourrage horizontal à ressorts latéraux selon un deuxième mode de réalisation,
- la figure 3 représente un dispositif de débourrage horizontal rotatif selon un troisième mode de réalisation,
- la figure 4 représente un dispositif de débourrage vertical selon un quatrième mode de réalisation
- la figure 5 représente un système de débourrage à plusieurs dispositifs de débourrage.

Le dispositif de débourrage, selon le mode de réalisation de la figure 1, comprend un châssis (1) en forme de fourche à deux branches (11, 12), sensiblement horizontal. Le châssis (1) est supporté par quatre suspensions (2) élastiques d'axe sensiblement vertical, pouvant se déformer transversalement, et réparties sur un socle (3) de façon à supporter chacune sensiblement la même masse. Le dispositif de débourrage comprend également deux moteurs à balourd (4) fixés au châssis, chacun d'un côté, à l'arrière de la fourche. L'espace (13) compris entre les deux branches (11, 12) du châssis (1) permet d'accueillir la pièce à débourrer. Elle est maintenue entre la paroi intérieure d'une des branches (12) et une plaque (non représentée sur la figure 1, mais référencée 6 sur les figures 3 et 4) sensiblement verticale, rendue solidaire, à l'aide de picots (50), d'un vérin (5), par exemple pneumatique, monté dans la paroi intérieure de l'autre branche (11). Ladite plaque comporte, dans une variante de réalisation non représentée, des dispositifs de soufflage pour favoriser l'évacuation du sable hors de la pièce à débourrer. L'espace (13) compris entre les branches (11, 12) du châssis (1) comporte un fond muni d'une ouverture (135), ce qui permet de faciliter, à la fois, la mise en place de la pièce à débourrer, et l'évacuation du sable hors du châssis (1). La paroi de la branche (12) ne portant pas le vérin (5) est munie d'une ouverture (125) par laquelle passe l'extrémité d'au moins un marteau pneumatique (7), sensiblement horizontal, monté sur un montant (8) fixé sur le socle (3). Dans le cas où le dispositif comprend plusieurs marteaux (7), ces derniers sont disposés l'un au-dessus de l'autre, perpendiculairement au plan moyen du châssis (1).

Les moteurs à balourd (4) du dispositif de débourrage selon le mode de réalisation de la figure 1 tournent dans le même sens, lorsque le dispositif est en fonctionnement. Le mouvement résultant du châssis (1) entraîne alors une rotation de la pièce autour de l'axe vertical (z-z) situé à l'intersection du plan (y-z) passant par la paire de moteurs (4) et du plan vertical (x-z) transversal au châssis (1). Soumise à ce mouvement, la pièce est alors, alternativement, en contact avec les marteaux (7), et pas en contact avec les marteaux, ce qui permet un martelage de la pièce par les marteaux (7). Dans une variante de réalisation, le martelage est effectué avant la mise en marche des moteurs.

Le mode de réalisation de la figure 2 est le même que celui de la figure 1, avec en plus quatre ressorts (9) latéraux, d'axe sensiblement horizontal, qui sont fixés par paire de chaque côté du châssis (1), transversalement à celui-ci. Une de leurs extrémités est fixée aux branches (11, 12) du châssis (1), et leur autre extrémité à un montant (10) fixé sur le socle (3). Les marteaux (7) pneumatiques de martelage, ainsi que la plaque (6) qui se pose à l'extrémité du vérin (5), bien que non représentés sur la figure 2, font partie du dispositif de débourrage selon ce mode de réalisation. La présence des ressorts (9) modifie la fréquence propre de résonance du châssis (1) pour l'amener à la valeur de la fréquence de vibration des moteurs (4). De cette manière, la fréquence de vibration du châssis est augmentée, par exemple d'un facteur 10, ce qui permet, avec un faible effort d'excitation, d'obtenir une valeur d'amplitude acceptable pour le débourrage. La présence de ces ressorts (9) permet donc de réduire considérablement la puissance, la taille et le poids des moteurs (4) à balourd. Ceux-ci n'ont en effet plus à fournir l'effort nécessaire à la vibration, mais uniquement à exciter le dispositif à sa fréquence de résonance. Un variateur de vitesse permet d'ajuster la fréquence d'excitation à la fréquence exacte du châssis (1).

Dans le mode de réalisation de la figure 3, le châssis (1), en forme de fourche sensiblement horizontale, est en deux parties : le corps (14), d'une part, et la tête (15), d'autre part. La tête (15) du châssis, constituée des deux branches (11, 12) de la fourche, est solidaire d'une tige (16) traversant le corps (14) du châssis (1), et parallèle à l'axe (x-x) du châssis (1). Cette tige (16), guidée par un guide (17) à l'intérieur du corps (14) du châssis (1), peut tourner autour de l'axe (x-x) du châssis (1) grâce à un moteur (18), auquel elle est reliée, qui est fixé sur le socle (3). Le corps (14) est supporté par les quatre mêmes suspensions (2) élastiques que dans le mode de réalisation de la figure 1, réparties de façon à supporter chacune sensiblement la même masse. Le corps (14) vibre autour de l'axe vertical (z-z) grâce à deux moteurs (4) à balourd tournant dans le même sens, d'axe sensiblement vertical, et fixés au corps (14) du châssis (1), chacun d'un côté du châssis (1). La tête (15) du châssis (1) comporte, comme dans le mode de réalisation de la figure 1, un vérin (5), par exemple pneumatique, sur lequel se pose une plaque (6) pour maintenir la pièce à débourrer dans l'espace (13) compris entre les deux branches (11, 12). Le dispositif de débourrage comporte également au moins un marteau pneumatique pour le martelage, non représenté. Dans le mode de réalisation de ce dispositif, le martelage est effectué avant la mise en route des moteurs. Ce mode de réalisation permet également un excellent vidage du sable puisque la pièce peut être tournée sur 360°.

Dans le mode de réalisation de la figure 4, le châssis (1) est sensiblement vertical. Comme dans le mode de réalisation de la figure 1, il est supporté par quatre suspensions (2) élastiques, d'axe vertical, fixées sur un socle (3), ces suspensions pouvant se déformer transversalement de façon élastique. De même que dans les autres modes de réalisation, elles sont réparties de façon à supporter chacune sensiblement la même masse. Deux moteurs (4) à balourd tournant en sens opposé sont fixés au châssis, chacun d'un côté d'une des branches (11). La pièce à débourrer est à serrer dans l'espace (13) compris entre les deux branches (11, 12) du châssis (1), à l'aide d'un vérin (5) par exemple pneumatique, sur lequel est posée une plaque (6), et qui est monté dans la paroi intérieure de l'une des branches (11). Le mouvement résultant du châssis (1) entraîne alors un mouvement alternatif en translation de la pièce selon l'axe horizontal (x-x) situé à l'intersection du plan (x-z) moyen du châssis (1) et du plan (x-y) transversal aux moteurs (4) passant par le centre des moteurs.

Dans ce mode de réalisation, le dispositif de débourrage comprend au moins deux marteaux (7) pneumatiques fixés par paire sur des montants fixés sur le socle (3). L'extrémité des marteaux (7) ne se trouve plus dans le châssis (1), comme dans le mode de réalisation de la figure 1, mais de chaque côté de la branche (12) opposée à celle sur laquelle est monté le vérin (5). Ainsi, le martelage est réalisé sur les parties de la pièce à débourrer qui dépassent de chaque côté du châssis (1). Ce mode de réalisation est donc particulièrement bien adapté pour débourrer des pièces de grandes dimensions. Dans une variante de réalisation, le martelage est effectué avant la mise en marche des moteurs.

Dans tous les modes de réalisation décrits ci-dessus, le dispositif de débourrage est enfermé dans une enceinte insonorisée (19) comportant un accès (20) obturable automatiquement ou manuellement, permettant de charger et de serrer une pièce à débourrer dans le dispositif de débourrage. Le chargement et le déchargement peuvent se faire manuellement ou à l'aide d'un robot (21).

Dans le cas où l'accès de l'enceinte au dispositif de débourrage est obturable automatiquement, et où le chargement et le déchargement sont robotisés, plusieurs dispositifs de débourrage peuvent être utilisés simultanément pour débourrer plusieurs pièces en même temps, comme cela est représenté sur la figure 5. Pour cette utilisation, les dispositifs de débourrage sont disposés, soit parallèlement les uns aux autres suivant une droite, les accès étant tous situés du même côté de la droite, soit sur un arc de cercle, les accès étant alors tous orientés vers le centre de cet arc de cercle. La variante en arc de cercle permet toutefois de passer plus rapidement d'un dispositif de débourrage à un autre, donc d'augmenter le rendement de débourrage.

Un tel procédé robotisé permet d'utiliser simultanément différents dispositifs de débourrage selon les modes de réalisation des figures 1, 2, 3 et 4, ou encore tout autre type de dispositif. Si le dispositif de débourrage selon le mode de réalisation de la figure 3 est utilisé dans le cadre d'un procédé robotisé de ce type, il est nécessaire que la tête (15) du châssis (1) soit en position horizontale lorsque le cycle de débourrage se termine.

Dans le cas d'un procédé robotisé permettant d'utiliser plusieurs dispositifs en même temps, le déchargement, le chargement et le débourrage peuvent se faire en décalé sur lesdits dispositifs.

Dans l'ensemble des modes de réalisation cités ci-dessus, le châssis (1) est constitué de deux plaques parallèles reliées par des traverses. Par ailleurs, les moteurs (4) à balourd ne tournent pas forcément en phase au démarrage, mais se mettent en phase environ en un demi-tour.

Il doit être évident, pour les personnes versées dans l'art, que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

Ainsi, d'autres modes de réalisation combinant deux ou plusieurs modes de réalisation décrits ci-dessus peuvent être envisagés.

## Revendications

1. Système automatisé de débourrage, **caractérisé en ce qu'**il comprend une pluralité de dispositifs de débourrage, chaque dispositif de débourrage étant constitué d'un châssis (1) en forme de fourche à deux branches (11, 12), l'espace (13) compris entre les deux branches (11, 12) de la fourche étant destiné à accueillir une pièce à débourrer, et chaque dispositif de débourrage étant enfermé dans une enceinte (19) à une seule porte (20) de chargement de la pièce, et **en ce que** la pluralité de dispositifs de débourrage est disposée dans un rayon d'action d'un robot (21) de chargement prévu pour charger la pièce à débourrer, par une seule face du dispositif de débourrage, dans l'espace (13) du dispositif de débourrage prévu à cet effet.

2. Dispositif de débourrage du système de débourrage selon la revendication 1, **caractérisé en ce que** le châssis (1) est muni d'un unique espace (13) permettant d'accueillir une pièce à débourrer, cet espace (13) étant situé à une des extrémités du châssis (1), **en ce que** le châssis (1) est supporté par quatre suspensions élastiques (2) d'axe sensiblement vertical et déformables transversalement, chaque suspension (2) étant solidaire d'un socle (3), **en ce que** le châssis (1) est entraîné en vibration par deux moteurs à balourd (4) d'axe sensiblement vertical, fixés chacun d'un côté du châssis (1), à proximité de deux des suspensions élastiques (2), et **en ce qu'**un dispositif de serrage de la pièce à débourrer est monté sur l'une (11) des branches (11, 12) du châssis (1), ledit dispositif de serrage étant constitué d'un vérin (5) sur lequel est montée une plaque (6) de serrage, permettant de serrer la pièce à débourrer entre la plaque (6) et la surface intérieure de l'autre branche (12), les deux autres suspensions élastiques (2) étant disposées de façon à ce que le centre de gravité du dispositif de débourrage chargé reste entre les points de fixation des quatre suspensions (2), pour que celles-ci supportent sensiblement la même masse.

3. Dispositif de débourrage selon la revendication 2, **caractérisé en ce que** le châssis (1) est sensiblement horizontal, les deux autres suspensions élastiques (2) étant disposées à proximité de l'espace (13) compris entre les deux branches (11, 12) du châssis (1), et **en ce que** les moteurs (4) tournent dans le même sens, entraînant une rotation du châssis (1) autour de l'axe (z-z) situé à l'intersection entre le plan (y-z) moyen des moteurs et le plan (x-z) transversal au châssis (1).

4. Dispositif de débourrage selon la revendication 3, **caractérisé en ce qu'**une ouverture (125) est formée sur la branche (12) du châssis (1) ne portant pas le vérin (5), cette ouverture (125) accueillant l'extrémité d'au moins un marteau (7) pneumatique, fixé sur au moins un montant (8) solidaire du socle (3), qui permet de marteler la pièce à débourrer lorsque cette dernière est serrée dans le châssis (1), de façon à désagréger les noyaux de coulée.

5. Dispositif de débourrage selon la revendication 3 ou 4, **caractérisé en ce que** l'espace (13) compris entre les branches (11, 12) du châssis (1) comporte un fond muni d'une ouverture (135), pour faciliter, à la fois, le serrage de la pièce à débourrer, et l'évacuation du sable hors du châssis (1).

6. Dispositif de débourrage selon une des revendications 3 à 5, **caractérisé en ce qu'**il comprend deux paires de ressorts (9) latéraux, d'axe sensiblement horizontal, solidaires à la fois du châssis (1) et d'un montant (10) fixé au socle (3), permettant l'entrée en résonance du châssis.

7. Dispositif de débourrage selon la revendication 3, **caractérisé en ce que** le châssis (1) est constitué d'un corps (14) et d'une tête (15), la tête (15) comprenant les deux branches (11, 12) du châssis et étant solidaire d'une tige (16) traversant le corps (14) du châssis (1), et entraînée en rotation autour de l'axe (x-x) du châssis (1) grâce à un moteur (18).

8. Dispositif de débourrage selon la revendication 2, **caractérisé en ce que** le châssis (1) est sensiblement vertical et **en ce que** les moteurs (4) tournent dans le sens opposé, entraînant un mouvement alternatif en translation du châssis (1) selon l'axe (x-x) situé à l'intersection du plan (x-z) moyen du châssis (1) et du plan (x-y) transversal aux moteurs (4) passant par le centre des moteurs.

9. Dispositif de débourrage selon la revendication 8, **caractérisé en ce qu'**il comprend au moins une paire de marteaux (7) pneumatiques, fixée sur au moins un montant (8) solidaire du socle, qui permet de marteler la pièce à débourrer de chaque côté du châssis lorsque cette dernière est serrée dans l'espace (13) compris entre les deux branches (11, 12) du châssis (1), de façon à désagréger les noyaux de coulée.

10. Dispositif de débourrage selon une des revendications 2 à 9, **caractérisé en ce que** la plaque (6) de serrage est équipée d'un système de soufflage pour favoriser l'évacuation du sable hors de la pièce à débourrer.

## Claims

1. Automated decoring system, **characterised in that** it comprises a plurality of decoring devices, each decoring device comprising a frame (1) in the form of a fork having two prongs (11, 12), the space (13) between the two prongs (11, 12) of the fork being intended to receive a part to be decored, each decoring device being enclosed in a chamber (19) having only one door for loading the part, and **in that** the plurality of decoring devices are disposed in an operating range of a loading robot provided for loading the part to be decored through a single face of the decoring device into the space (13) of the decoring device provided for this purpose.

2. Decoring device of the decoring system as claimed in Claim 11, **characterised in that** the frame (1) is provided with one single space (13) for receiving the part to be decored, this space (13) being located at one of the ends of the frame (1), **in that** the frame (1) is supported by four resilient suspension means (2) which have a substantially vertical axis and are transversely deformable, each suspension means (2) being joined to a base (3), **in that** the frame (1) is driven in vibration by two unbalanced motors (4) with a substantially vertical axis, each fixed on one side of the frame (1) in the vicinity of two of the resilient suspension means (2), and **in that** a device for clamping the part to be decored is mounted on one (11) of the prongs (11, 12) of the frame (1), the said clamping device being formed by a jack (5) on which is mounted a clamping plate (6) enabling the part to be decored to be clamped between the plate (6) and the inner surface of the other prong (12), the other two resilient suspension means (2) being disposed in such a way that the centre of gravity of the loaded decoring device remains between the fixing points of the four suspension means (2) so that they substantially support the same mass.

3. Decoring device as claimed in Claim 2, **characterised in that** the frame (1) is substantially horizontal, the other two resilient suspension means (2) being disposed in the vicinity of the space (13) between the two prongs (11, 12) of the frame (1), and **in that** the motors (4) revolve in the same direction, resulting in rotation of the frame (1) about the axis (z-z) located at the intersection between the mid-plane (y-z) of the motors and the transverse plane of the frame (1).

4. Decoring device as claimed in Claim 13, **characterised in that** an opening (125) is formed on the prong (12) of the frame (1) which does not bear the jack (5), this opening (125) receiving the end of at least one pneumatic hammer (7) which is fixed on at least one upright (8) joined to the base (3) and enables the part to be decored to be hammered when the part is clamped in the frame (1) in such a way as to disintegrate the casting cores.

5. Decoring device as claimed in Claim 3 or 4, **characterised in that** the space (13) between the prongs (11, 12) of the frame (1) has a bottom provided with an opening (135) to facilitate both clamping of the part to be decored and evacuation of sand from the frame (1).

6. Decoring device as claimed in any one of Claims 3 to 5, **characterised in that** it comprises two pairs of lateral springs (9) with a substantially horizontal axis which are joined both to the frame (1) and to an upright (10) fixed on the base (3), enabling entry into resonance of the frame.

7. Decoring device as claimed in Claim 13, **characterised in that** the frame (1) is composed of a body (14) and a head (15), the head (15) comprising the two prongs (11, 12) of the frame and being joined to a rod (16) passing through the body (14) of the frame (1) and driven in rotation about the axis (x-x) of the frame (1) by way of a motor (18).

8. Decoring device as claimed in Claim 2, **characterised in that** the frame (1) is substantially vertical and **in that** the motors (4) turn in opposite directions, resulting in alternating translational movements of the frame (1) along the axis (x-x) located at the intersection of the mid-plane (x-z) of the frame (1) and the transverse plane of the motors (4) passing through the centre of the motors.

9. Decoring device as claimed in Claim 8, **characterised in that** it comprises at least one pair of pneumatic hammers (7) fixed on at least one upright (8) joined to the base, enabling hammering of the part to be decored on either side of the frame when the part is clamped in the space (13) between the two prongs (11, 12) of the frame (1) in such a way as to disintegrate the casting cores.

10. Decoring device as claimed in any one of Claims 2 to 9, **characterised in that** the clamping plate (6) is equipped with a blowing system to aid evacuation of the sand from the part to be decored.

## Patentansprüche

1. Automatisiertes Entkernungssystem, **dadurch gekennzeichnet, dass** es eine Mehrzahl von Entkernungsvorrichtungen aufweist, wobei jede Entkernungsvorrichtung aus einem Rahmen (1) in Form einer Gabel mit zwei Armen (11, 12) gebildet ist, wobei der Raum (13), der sich zwischen den beiden Armen (11, 12) der Gabel befindet, zum Aufnehmen eines zu entkernenden Werkstücks bestimmt ist, und wobei jede Entkernungsvorrichtung in einer Umschließung (19) mit einer einzigen Werkstück-Ladetür (20) (20) eingeschlossen ist, und dass die Mehrzahl von Entkernungsvorrichtungen in einem Aktionsradius eines Beladungsroboters (21) angeordnet ist, der vorgesehen ist zum Laden des zu entkernenden Werkstücks durch eine einzige Seite der Entkernungsvorrichtung in den zu diesem Zweck vorgesehenen Raum (13) der Entkernungsvorrichtung.

2. Entkernungsvorrichtung des Entkernungssystems gemäß Anspruch 1, **dadurch gekennzeichnet, dass** der Rahmen (1) mit einem einzigen Raum (13) versehen ist, der das Aufnehmen eines zu entkernenden Werkstücks erlaubt, wobei der Raum (13) an einem der Enden des Rahmens (1) angeordnet ist, dass der Rahmen (1) von vier elastischen Aufhängungen (2) mit einer im Wesentlichen vertikalen Achse gehalten wird, die quer verformbar sind, wobei jede Aufhängung (2) einstückig mit einem Sockel (3) ist, dass der Rahmen (1) von zwei Unwuchtmotoren (4) mit einer im Wesentlichen vertikalen Achse zum Schwingen gebracht wird, die jeweils an einer Seite des Rahmens (1) in der Nähe von zwei der elastischen Aufhängungen (2) angebracht sind, und dass eine Vorrichtung zum Festhalten des zu entkernenden Werkstücks an einem (11) der Arme (11, 12) des Rahmens (1) montiert ist, wobei die Festhaltevorrichtung aus einem Zylinder (5) gebildet ist, an welchem eine Halteplatte (6) montiert ist, wodurch ein Festhalten des zu entkernenden Werkstücks zwischen der Platte (6) und der Innenfläche des anderen Arms (12) ermöglicht wird, wobei die beiden anderen elastischen Aufhängungen (2) derart angeordnet sind, dass der Schwerpunkt der beladenen Entkernungsvorrichtung zwischen den Befestigungspunkten der vier Aufhängungen (2) bleibt, damit diese im Wesentlichen die gleiche Masse tragen.

3. Entkernungsvorrichtung gemäß Anspruch 2, **dadurch gekennzeichnet, dass** der Rahmen (1) im Wesentlichen horizontal ist, wobei die beiden anderen elastischen Aufhängungen (2) in der Nähe des Raumes (13) angeordnet sind, der sich zwischen den beiden Armen (11, 12) des Rahmens (1) befindet, und dass die Motoren (4) in die gleiche Richtung drehen, wobei sie eine Drehung des Rahmens (1) um die Achse (z-z) bewirken, die an dem Schnittpunkt zwischen der mittleren Ebene (y-z) der Motoren und der Ebene (x-z) quer zu dem Rahmen (1) angeordnet ist.

4. Entkernungsvorrichtung gemäß Anspruch 3, **dadurch gekennzeichnet, dass** eine Öffnung (125) an dem Arm (12) des Rahmens (1) angeordnet ist, der den Zylinder (5) nicht trägt, wobei diese Öffnung (125) das Ende von mindestens einem Drucklufthammer (7) aufnimmt, der an zumindest einer mit dem Sockel (3) einstückigen Ausstrebung (8) angebracht ist, der es erlaubt, das zu entkernende Werkstück derart zu hämmern, wenn letzteres in dem Rahmen (1) festgehalten ist, dass die Schmelzkerne zerfallen.

5. Entkernungsvorrichtung gemäß Anspruch 3 oder 4, **dadurch gekennzeichnet, dass** der Raum (13), der sich zwischen den Armen (11, 12) des Rahmens (1) befindet, einen Boden aufweist, der mit einer Öffnung (135) versehen ist, damit gleichzeitig das Festhalten des zu entkernenden Werkstücks und das Entsorgen des Sandes aus dem Rahmen (1) heraus ermöglicht werden.

6. Entkernungsvorrichtung gemäß einem der Ansprüche 3 bis 5, **dadurch gekennzeichnet, dass** sie zwei Paar seitliche Federn (9) mit einer im Wesentlichen horizontalen Achse aufweist, die gleichzeitig mit dem Rahmen (1) und einer Ausstrebung (10), die an dem Sockel (3) angebracht ist, einstückig sind, wodurch ermöglicht wird, dass das Mitschwingen des Rahmens in Gang gesetzt wird.

7. Entkernungsvorrichtung gemäß Anspruch 3, **dadurch gekennzeichnet, dass** der Rahmen (1) aus einem Körper (14) und einem Kopf (15) gebildet ist, wobei der Kopf (15) die beiden Arme (11, 12) des Rahmens aufweist und einstückig mit einem Schaft (16) ist, der durch den Körper (14) des Rahmens (1) hindurch geht, und mittels eines Motors (18) zum Drehen um die Achse (x-x) des Rahmens (1) gebracht wird.

8. Entkernungsvorrichtung gemäß Anspruch 2, **dadurch gekennzeichnet, dass** der Rahmen (1) im Wesentlichen vertikal ist und dass die Motoren (4) sich in der entgegengesetzten Richtung drehen, wodurch eine alternative Translationsbewegung des Rahmens (1) entlang der Achse (x-x) bewirkt wird, die sich an der Schnittlinie der mittleren Ebene (x-z) des Rahmens (1) und der Ebene (x-y) quer zu den Motoren (4) befindet, die durch die Mitte der Motoren verläuft.

9. Entkernungsvorrichtung gemäß Anspruch 8, **dadurch gekennzeichnet, dass** sie mindestens ein Paar von Drucklufthämmern (7) aufweist, welches an mindestens einer mit dem Sockel einstückigen Ausstrebung (8) angebracht ist, welches ein Hämmern des zu entkernenden Werkstücks von jeder Seite des Rahmens erlaubt, wenn letzteres in dem Raum (13) festgehalten ist, der sich zwischen den beiden Armen (11, 12) des Rahmens (1) befindet, so dass die Schmelzkerne zerfallen.

10. Entkernungsvorrichtung gemäß einem der Ansprüche 2 bis 9, **dadurch gekennzeichnet, dass** die Halteplatte (6) mit einem Blas-System ausgestattet ist, um das Entfernen des Sandes aus dem zu entkernenden Werkstück heraus zu begünstigen.
